# EUROPÄISCHE PATENTSCHRIFT

(11) **EP 0 902 110 B1**
(45) Veröffentlichungstag und Bekanntmachung des Hinweises auf die Patenterteilung: **24.03.2004**
(21) Anmeldenummer: 98115237.4
(22) Anmeldetag: 13.08.1998
(51) Int. Cl.: D04B 1/22

(54) **Verfahren zum Verbinden zweier Gestrickteile auf einer Flachstrickmaschine**
Method for connecting two knitted parts on a flat bed knitting machine
Procédé pour lier deux parties tricotées dans un métier à tricoter rectiligne

(30) Priorität: 06.09.1997 DE 19739136
(43) Veröffentlichungstag der Anmeldung: 17.03.1999
(73) Patentinhaber: H. Stoll GmbH & Co., 72760 Reutlingen (DE)
(72) Erfinder: Essig, Horst, 72584 Hülben (DE); Vogt, Oliver, 72762 Reutlingen (DE)
(74) Vertreter: Möbus, Daniela, Dr.-Ing.

(56) Entgegenhaltungen:
- EP-A- 0 460 915
- EP-A- 0 584 529
- GB-A- 2 309 981
- US-A- 5 257 514

## Beschreibung

Die Fertigung von Gestrickstücken, die aus mehreren einzelnen Gestrickteilen zusammengesetzt sind, fordert in der Regel Nachbearbeitungsschritte, die meistens nicht zu automatisieren und deswegen sehr kostenintensiv sind. Für eine rationelle Fertigung von Gestrickstücken ist daher die Entwicklung von Verfahren zum maschinellen Verbinden von Gestrickteilen während des Strickprozesses erforderlich, wobei die entstehenden Verbindungsstellen alle Anforderungen hinsichtlich optischem Eindruck und Tragekomfort erfüllen müssen.

Aus der US 5,257,514 ist ein Verfahren zum Verbinden zweier Gestrickteile auf einer Flachstrickmaschine mit mindestens zwei gegenüber liegenden Nadelbetten, einer Nadelbetten-Versatzeinrichtung und einer Maschenumhängeeinrichtung bekannt, bei dem die beiden Gestrickteile in benachbarte Nadeln eines Nadelbettes gehängt und anschließend die Maschen eines Gestrickteils um so viele Nadelabstände in Richtung auf das andere Gestrickteil weitergehängt werden, dass die Grenzmaschen der beiden Gestrickteile auf einer Nadel zu liegen kommen und gemeinsam abgestrickt werden, bevor ein erneutes Umhängen der Maschen eines der Gestrickteile um so viele Nadelabstände, dass die Grenzmaschen übereinander liegen, und ein Abstricken der Grenzmaschen erfolgt, und dieser Vorgang wiederholt wird, bis alle Maschen der beiden Gestrickteile miteinander verbunden sind. Allerdings werden bei diesem bekannten Kettelverfahren jeweils drei Maschen gemeinsam abgestrickt, die Kettelmasche und die beiden Randmaschen der Gestricke. Die dadurch entstehende Kettelnaht trägt stark auf, fällt also optisch auf und kann bei Kleidungsstücken sich auch unangenehm anfühlen. Außerdem führt bei dem bekannten Verfahren nur eines der beiden Gestrickstücke Versatzbewegungen aus, weshalb der Abkettelvorgang in jeder Reihe mit einer anderen Nadel ausgeführt wird. Daher muss auch der Fadenführer mit dem Kettelfaden entsprechend nachgeführt werden.

Der vorliegenden Erfindung liegt die Aufgabe zugrunde, ein Verfahren zur Verbindung zweier Gestrickstücke vorzuschlagen, dass eine flache Verbindungsnaht ergibt und möglichst wenig Bewegungen von Strickmaschinenteilen erfordert.

Die Aufgabe wird mit einem Verfahren mit den Merkmalen des Anspruchs 1 gelöst.

Dieses Verfahren kann für Gestrickteile in allen Bindungs- und Musterarten angewendet werden. Da die Verbindungsnaht flach sein soll und nicht aus den verbundenen Gestrickteilen hervorstehen darf, ist die Verbindungsstrickreihe einflächig. Beim Verbinden mehrflächiger Gestrickteile können diese vor dem Nebeneinanderhängen auf ein Nadelbett mit einer einflächigen Abschlussreihe versehen werden. Bei Gestrickteilen, die sektoral abwechselnd auf einem der beiden Nadelbetten erzeugt werden, können die Maschen nach der letzten Strickreihe so umgehängt werden, dass sich alle Maschen auf einem Nadelbett befinden. Mit dem erfindungsgemäßen Verfahren lassen sich Verbindungsnähte herstellen, die vertikal, horizontal oder in einem beliebigen anderen Winkel verlaufen. Die nachfolgend anhand der Zeichnung näher erläuterten Ausführungsbeispiele des erfindungsgemäßen Verfahrens bilden eine Verbindungsnaht zwischen Gestrickteilen über eine Nadel, was der feinstmöglichen Verbindung entspricht. Nach demselben Verfahren lassen sich aber auch Verbindungsnähte über mehrere Stricknadeln herstellen, falls dies aufgrund des Musters oder zur Erzielung eines besonderen Verbindungseffekts gewünscht wird.

Es zeigen:
- Fig. 1: eine Ansicht eines ersten, aus zwei Teilgestricken gebildeten Gestrickes mit vertikalem Verlauf der Verbindungsnaht;
- Fig. 2: eine Ansicht eines zweiten, aus drei Teilgestricken gebildeten Gestrickes mit horizontalem Verlauf der Verbindungsnaht;
- Fig. 3: eine Ansicht eines dritten, aus zwei Teilgestricken gebildeten Gestrickes mit vertikalem Verlauf der Verbindungsnaht;
- Fig. 4: eine schematische Darstellung der Verbindung der Gestrickteile der Gestricke aus Fig. 1 und Fig. 2;
- Fig. 5: eine schematische Darstellung der Verbindung der beiden Gestrickteile des Gestrickes aus Fig. 3;
- Fig. 6: eine Darstellung eines Maschenverlaufes der Verbindung zweier Gestrickteile.

Fig. 1 zeigt einen Pullover 10, dessen Kragen 11 aus zwei Gestrickteilen 11a und 11b zusammengesetzt ist, wobei die beiden Teile 11a, 11b an der Verbindungsstelle 12 im Bereich des Nackens noch auf der Strickmaschine miteinander verbunden werden. Das in Fig. 2 dargestellte Gestrick 20 zeigt eine Weste, dessen Vorderteile 21 und 22 mit dem Rückenteil 23 im Bereich der Schultern 24 nach einem erfindungsgemäßen Verfahren verbunden werden. Die Gestricke 10 und 20 der Fig. 1 und 2 sind Gestricke, deren Gestrickteile 11a, 11b bzw. 21, 22 und 23 in derselben Strickebene gebildet werden. Demgegenüber zeigt Fig. 3 ein Gestrick 30 mit einem Kragen 31, der aus zwei Teilen 31a und 31b zusammengesetzt ist, die auf gegenüberliegenden Nadelbetten gefertigt werden und anschließend an einer Verbindungsstelle 32 im Nacken miteinander verbunden werden.

Die Verbindung der Gestrickteile 11a, 11b bzw. 21, 22 und 23 der Gestricke 10 und 20 aus den Fig. 1 und 2 ist in Fig. 4 schematisch dargestellt. Zunächst werden die beiden Gestrickteile, die hier mit 1 und 2 bezeichnet sind und auf dem gleichen Nadelbett hängen, in benachbarte Nadeln dieses Nadelbettes gehängt. Anschließend erfolgt durch wechselseitiges Umhängen der Maschen der Gestrickteile 1 und 2 in Richtung auf das jeweils andere Gestrickteil 2, 1 die Erzeugung von übereinanderliegenden Grenzmaschen, die nacheinander abgestrickt werden. Hierdurch entsteht eine maschengenaue Verbindung der beiden Gestrickteile 1 und 2, die außerdem nicht aufträgt, also den Tragekomfort eines Kleidungsstückes nicht einschränkt. In Fig. 5 ist das Verfahren zur Verbindung der beiden Kragenteile 31a und 31b des Gestrickes 30 aus Fig. 3 skizziert. Die beiden Gestrickteile, die hier mit 1 und 2 bezeichnet sind, befinden sich auf gegenüberliegenden Nadelbetten. Vor dem Verbinden werden sie auf ein Nadelbett umgehängt, und zwar derart, daß sie in benachbarten Nadeln dieses Nadelbettes hängen. Anschließend erfolgt die eigentliche Verbindung durch Umhängen der Maschen eines Gestrickteiles in Richtung auf das andere Gestrickteil und Abstricken der übereinanderliegenden Grenzmaschen, wie in Fig. 4.

Fig. 6 zeigt eine Darstellung eines Maschenverlaufes der eigentlichen Verbindung der beiden Gestrickteile 1 und 2 aus den Fig. 4 und 5, nach dem diese auf benachbarte Nadeln eines Nadelbettes, hier dem vorderen Nadelbett V, umgehängt worden sind. Die Verbindung könnte jedoch ebenso auf den Nadeln des hinteren Nadelbettes erfolgen. Die Grenzlinie zwischen den beiden Gestrickteilen 1 und 2 ist mit 40 bezeichnet. Nach den dem Verbinden vorangehenden Umhängevorgängen der beiden Gestrickteile 1 und 2 ergibt sich das in Reihe 1 gezeigte Bild. Anschließend werden in Reihe 2 über dem rechten Gestrickteil Maschen gebildet, damit der zugehörige Fadenführer links von der Nadel L des linken Gestrickteiles plaziert werden kann. Mit der Nadel L wird nachfolgend die Verbindung gebildet. In Reihe 3 werden dann in Strickrichtung von links nach rechts mit einem ersten Stricksystem S1 die Maschen des rechten Gestrickteiles auf das hintere Nadelbett H umgehängt. In Reihe 4 erfolgt in Strickrichtung von rechts nach links nach einer Versatzbewegung des hinteren Nadelbettes H nach links das Zurückhängen der Maschen des rechten Gestrickteiles vom hinteren Nadelbett H auf das vordere Nadelbett V. Alle Maschen des rechten Gestrickteiles sind damit um eine Nadel in Richtung auf das linke Gestrickteil hin versetzt worden. Hierdurch liegen auf der Nadel L die Grenzmasche des linken Gestrickteiles und die Grenzmasche des rechten Gestrickteiles. In Reihe 5 wird in Strickrichtung von links nach rechts mit dem ersten Stricksystem S1 und dem Fadenführer die sich auf der Nadel L befindende Doppelmasche abgestrickt und damit die beiden Gestrickteile verbunden. Anschließend befindet sich der Fadenführer rechts von der Nadel L. In Reihe 6 werden dann sämtliche Maschen des linken Gestrickteiles vom vorderen Nadelbett V auf das hintere Nadelbett H umgehängt. In Reihe 7 erfolgt nach einer Versatzbewegung des hinteren Nadelbettes H nach rechts mit dem ersten Stricksystem S1 das Zurückhängen der Maschen des linken Gestrickteiles vom hinteren Nadelbett H auf das vordere Nadelbett V. Alle Maschen des linken Gestrickteiles sind nun um eine Nadel nach rechts versetzt worden. Dadurch liegen nun auf der Nadel L die Verbindungsmasche aus Reihe 5 und die Grenzmasche des linken Gestrickstückes. Diese Doppelmasche wird in Reihe 8 in Strickrichtung von rechts nach links mit dem ersten Stricksystem S1 und dem Fadenführer abgestrickt und somit abgebunden. Der Fadenführer steht nun wieder links neben der Nadel L. Anschließend wird der Zyklus der Reihen 3 bis 8 solange wiederholt, bis alle Maschen der Gestrickteile im Bereich der Verbindungsstelle miteinander verbunden sind.

## Patentansprüche

1. Verfahren zum Verbinden zweier Gestrickteile auf einer Flachstrickmaschine mit mindestens zwei gegenüber liegenden Nadelbetten (V, H), einer Nadelbetten-Versatzeinrichtung und einer Maschenumhängeeinrichtung, wobei die beiden Gestrickteile (1, 2) in benachbarte Nadeln eines Nadelbettes (V) gehängt und anschließend die Maschen eines Gestrickteils (1, 2) um so viele Nadelabstände in Richtung auf das andere Gestrickteil (2, 1) weitergehängt werden, dass die Grenzmaschen der Gestrickteile (1, 2) auf einer Nadel (L) zu liegen kommen und gemeinsam abgestrickt werden, bevor ein erneutes Umhängen der Maschen eines der Gestrickteile (1, 2) um so viele Nadelabstände, dass die Grenzmaschen übereinander liegen, und ein Abstricken der Grenzmaschen erfolgt, und dieser Vorgang wiederholt wird, bis alle Maschen der beiden Gestrickteile (1, 2) miteinander verbunden sind, **dadurch gekennzeichnet, dass** jeweils nur die beiden äußersten Grenzmaschen auf eine Nadel (L) gelegt und diese beiden Maschen gemeinsam abgestrickt werden und dass die Gestrickteile (1, 2) im Wechsel in Richtung auf das andere Gestrickteil (2, 1) umgehängt werden.

2. Verfahren nach Anspruch 1, **dadurch gekennzeichnet, dass** mehrflächige Gestrickteile (31a, 31b) vor dem Nebeneinanderhängen auf ein Nadelbett (V) mit einer einflächigen Abschlussstrickreihe versehen werden.

3. Verfahren nach einem der Ansprüche 1 oder 2, **dadurch gekennzeichnet, dass** die Verbindungsnaht einflächig ausgeführt wird.

4. Verfahren nach einem der Ansprüche 1 bis 4, **dadurch gekennzeichnet, dass** Gestrickteile (1, 2), die auf gegenüber liegenden Nadelbetten (V, H) gebildet werden, vor der Verbindung auf einem gemeinsamen Nadelbett (V) nebeneinander gehängt werden.

5. Verfahren nach einem der Ansprüche 1 bis 4, **dadurch gekennzeichnet, dass** die Verbindungsnaht der Gestrickteile (1, 2) horizontal, vertikal oder unter einem beliebigen anderen Winkel verlaufend erzeugt wird.

## Claims

1. Method for connecting two knitted parts on a flat knitting machine with at least two opposing needle beds (V, H), a needle bed displacing device and a stitch transferring device, wherein the two knitted parts (1, 2) are suspended in adjacent needles of a needle bed (V) and the stitches of one knitted part (1, 2) are then transferred by a number of needle spacings in the direction of the other knitted part (2, 1) such that the bordering stitches of the knitted parts (1, 2) come to be located on one needle (L) and are cast off together before a renewed transfer of the stitches of one of the knitted parts (1, 2) by a number of needle spacing such that the bordering stitches are located one above the other and the bordering stitches are cast off and this process is repeated until all the stitches of the two knitted parts (1, 2) are connected to one another, **characterised in that** only the two respective outermost bordering stitches are placed on a needle (L) and these two stitches are cast off together and **in that** the knitted parts (1, 2) are transferred alternately in the direction of the other knitted part (2, 1).

2. Method according to claim 1, **characterised in that** multilayered knitted parts (31a, 31b) are provided with a single-layered end knitting row before being suspended next to one another on a needle bed (V).

3. Method according to either of claims 1 or 2, **characterised in that** the connecting seam is formed in a single layer.

4. Method according to any one of claims 1 to 4, **characterised in that** the knitted parts (1, 2) which are formed on opposing needle beds (V, H) are suspended next to one another before connection on a common needle bed (V).

5. Method according to any one of claims 1 to 4, **characterised in that** the connecting seam of the knitted parts (1, 2) are produced to extend horizontally, vertically or at any other angle.

## Revendications

1. Procédé pour relier deux parties de tricot sur une machine à tricoter rectiligne comportant au moins deux fontures (V, H) qui se font face, une installation pour décaler les fontures et une installation pour reporter les mailles, selon lequel les deux parties de tricot (1, 2) sont accrochées dans des aiguilles voisines d'une fonture (V) et ensuite les mailles d'une partie de tricot (1,2) sont encore reportées en direction de l'autre partie de tricot (2, 1 ) d'un nombre d'écarts d'aiguilles tel que les mailles de bord des parties de tricot (1, 2) viennent se placer sur une aiguille (L) et soient tricotées ensemble avant de réaliser un nouveau report des mailles d'une des parties de tricot (1, 2) du nombre d'écarts d'aiguilles tel que les mailles de bord se superposent et de réaliser un tricotage des mailles de bord, cette opération étant réitérée jusqu'à ce que toutes les mailles des deux parties de tricot (1,2) soient liées les unes aux autres, **caractérisé en ce qu'**à chaque fois seules les deux mailles de bord extrêmes sont posées sur une aiguille (L) et ces deux mailles sont tricotées ensemble et que les parties de tricot (1, 2) sont alternativement reportées en direction de l'autre partie de tricot (2, 1).

2. Procédé selon la revendication 1, **caractérisé en ce que** des parties de tricot (31a, 31b) qui ne sont pas en jersey sont munies d'un rang d'arrêt en jersey avant qu'elles ne soient accrochées les unes à côté des autres sur une fonture (V).

3. Procédé selon l'une des revendications 1 ou 2, **caractérisé en ce que** la couture de liaison est réalisée en jersey.

4. Procédé selon l'une des revendications 1 à 4, **caractérisé en ce que** des parties de tricot (1, 2) qui sont formées sur des fontures (V, H) situées l'une en face de l'autre sont accrochées les unes à côté des autres sur une fonture (V) commune avant l'assemblage.

5. Procédé selon l'une des revendications 1 à 4, **caractérisé en ce que** la couture d'assemblage des parties de tricot (1, 2) est réalisée dans une direction horizontale, verticale ou selon un autre angle quelconque.
